# FASCICULE DE BREVET EUROPEEN

(11) **EP 0 022 384 B1**
(45) Date de publication et mention de la délivrance du brevet: **04.04.1984**
(21) Numéro de dépôt: 80400827.4
(22) Date de dépôt: 09.06.1980
(51) Int. Cl.: F17C 3/02, E04H 7/18

(54) **Procédé de construction d'un réservoir de stockage d'un liquide à basse température et réservoir obtenu**
Verfahren zur Konstruktion eines Speichertanks für Flüssigkeiten bei niedrigen Temperaturen und der erhaltene Tank
Process for constructing a storage tank for a low-temperature liquid, and tank obtained

(30) Priorité: 08.06.1979 FR 7914716
(43) Date de publication de la demande: 14.01.1981
(73) Titulaire: TECHNIGAZ, 78310 Maurepas (FR)
(72) Inventeur: Kotcharian, Michel, F-75007 Paris (FR)
(74) Mandataire: Weinstein, Zinovi

## Description

La présente invention se rapporte d'une manière générale aux réservoirs de stockage d'un liquide à basse température, tel que du gaz naturel liquéfié, et concerne plus particulièrement un procédé de construction d'un tel réservoir, ce réservoir, étant du type comprenant une cuve interne en acier et une enveloppe externe en béton précontraint, séparée de la cuve par un espace de largeur relativement faible rempli d'un calorifugeage.

Des réservoirs de ce type sont déjà connus. Par exemple, le brevet français n° 1 552 891 a pour objet un réservoir de stockage d'un liquide à basse température, tel qu'un gaz liquéfié, comprenant une cuve interne et une enveloppe ou réservoir externe, séparé de ladite cuve par un espace de largeur relativement faible et complètement rempli d'un calorifugeage comprenant un ensemble de blocs empilés en matière isolante.

Cependant, les règlements de sécurité et les exigences des utilisateurs imposent que l'enveloppe externe en béton précontraint et la structure de calorifugeage remplissent les conditions suivantes:
- résister à l'inondation complète du gaz naturel liquéfié (GNL) en cas de fuites;
- résister aux chocs thermiques;
- résister aux contraintes extérieures telles que des fissures dans le béton précontraint et une déformation de l'enveloppe en béton;
- empêcher les projections de GNL contre l'enveloppe en béton en cas de rupture de la cuve interne; pour cela, l'espace entre l'enveloppe externe et la cuve interne doit être rempli d'un système rigide.

D'autre part, la structure de calorifugeage doit pouvoir permettre de compenser les tolérances dimensionnelles de fabrication de l'enveloppe en béton, c'est-à-dire les variations de dimension de l'espace entre la cuve interne et l'enveloppe externe en béton. En pratique, cet espace peut avoir une largeur de l'ordre de 800 mm avec des tolérances de ±20 mm. On comprend donc que le montage de la structure de calorifugeage dans cet espace pose des problèmes techniques étant donné la largeur relativement faible de l'espace entre la cuve interne et l'enveloppe externe en béton, compte tenu du fait que le montage du calorifugeage doit s'effectuer après montage de la cuve interne dans l'enveloppe externe. De tels problèmes se posent, par exemple, dans le cas d'un réservoir tel que celui décrit dans le brevet français n° 1552891.

La présente invention a pour but de remédier à ces difficultés et de remplir les conditions de sécurité précitées, en proposant un nouveau procédé de construction d'un réservoir de stockage qui est simple et entièrement satisfaisant.

A cet effet, l'invention a pour objet un procède de construction d'un réservoir de stockage d'un liquide à basse température, tel que du gaz naturel liquéfié, comprenant une cuve interne en acier et une enveloppe ou réservoir externe en béton, séparé de ladite cuve par un espace de largeur relativement faible et complètement rempli d'un calorifugeage comprenant un ensemble de blocs empilés en matière isolante, caractérisé en ce qu'il consiste à construire au préalable le réservoir externe et à y monter la cuve interne, puis dans ledit espace entre ladite cuve interne et ledit réservoir externe, à disposer sur la paroi interne dudit réservoir externe un revêtement mince continu formant une première barrière d'étanchéité, et à disposer entre ladite cuve interne et ledit premier revêtement, un second revêtement mince continu en matériau cryogénique formant une seconde barrière d'étanchéité; puis à remplir ledit espace au moyen desdits blocs rigides, chaque bloc ayant une forme parallélépipédique rectangle formé de deux demi-blocs de formes complémentaires appuyés l'un sur l'autre selon un plan incliné, l'empilage desdits blocs se faisant par tranches horizontales ou par bandes verticales, et la structure composite formée desdits blocs et dudit second revêtement mince étant portée par le réservoir en béton.

L'invention concerne également les réservoirs obtenus par exécution de ce procédé.

D'autres caractéristiques et avantages de l'invention apparaitront mieux dans la description détaillée qui suit et se réfère aux dessins annexés, donnés uniquement à titre d'exemple et dans lesquels:
La figure 1 est une vue en coupe du réservoir;
La figure 2 montre à plus grande échelle le détail encerclé en Il de la figure 1 selon un premier mode de réalisation;
La figure 3 est une vue en coupe suivant la ligne III-III de la figure 2;
La figure 4 est une vue similaire à la figure 2 d'une paroi verticale seule selon un second mode de réalisation;
La figure 5 est une vue en coupe suivant la ligne V-V de la figure 4;
La figure 6 est une vue similaire à la figure 2 d'une paroi verticale seule selon un troisième mode de réalisation;
La figure 7 montre à plus grande échelle le détail encerclé en VII de la figure 6;
La figure 8 est une vue selon la flèche VIII de la figure 7, le bloc d'isolation et la seconde barrière d'étanchéité étant enlevés;
La figure 9 est une vue similaire à la figure 2 d'une paroi verticale seule sélon un quatrième mode de réalisation; et,
La figure 10 est une vue similaire à la figure 3 montrant un puits de visite.

On se reportera tout d'abord à la figure 1, dans laquelle est figuré un réservoir 1 pour le stockage de gaz naturel liquéfié (GNL) à basse température conforme à l'invention. Le réservoir est essentiellement constitué d'une cuve interne en acier 2 entourée d'une enveloppe ou réservoir 3 rigide externe comprenant une sole en béton 4 reposant sur une fondation 5, une jupe en béton précontraint 6 et une voûte ou coupole en béton 7 à laquelle est supendu par des câbles 8, un plafond 9 comprenant des poutres 10 sur lesquelles repose une couche d'isolation thermique 11 constituée par des blocs de laine de verre.

Sur la sole 4 sont disposés des blocs rigides juxtaposés en matériau isolant formant un calorifugeage 12 pour le fond du réservoir. On détaillera plus loin cette structure de calorifugeage et notamment lors de la description de la figure 2.

D'autre part, l'espace entre les parois verticales de la cuve interne 2 et celles du réservoir externe en béton précontraint 3 est rempli d'un calorifugeage 20 formant barrière secondaire. En pratique, cet espace peut avoir une largeur de l'ordre de 800 mm avec des tolérances de ±20 mm.

En sa reportant maintenant à la figure 2, un premier revêtement mince continu 21 en matériau cryogénique formant une première barrière d'étanchéité est collé sur les parois internes verticales 22 du réservoir en béton précontraint 3. Ce revêtement 21 peut être par exemple constitué par un matériau appelé »triplex qui se compose d'une couche d'aluminium interposé entre deux couches de tissu de verre. Le long des parois verticales 23 de la cuve en acier 2, est posé un second revêtement mince continu 24 en matériau cryogénique formant une seconde barrière d'étanchéité. Ce revêtement 24 peut être constitué de bandes ou panneaux du matériau appelé »triplex«. Ces bandes en »triplex« formant la seconde barrière d'étanchéité 24 peuvent être soit suspendues verticalement par leur extrémité supérieure à une attache prévue au sommet du réservoir en béton 3, soit posées initialement le long des parois verticales 23 de la cuve par aimantation, par exemple au moyen de petits blocs d'élastomère magnétique solidaires des bandes en »triplex«. Ensuite, on jointoie de façon étanche ces bandes.

L'espace compris entre les deux barrières d'étanchéité 21 et 24 est rempli d'une structure composite de calorifugeage comprenant un ensemble de blocs 25 empilés en matériau isolant, tel que par exemple de la mousse de polystyrène, ladite structure étant portée par le réservoir en béton 3 et disposée simplement autour de la cuve interne 2, la construction de la structure par empilage des blocs 25 se faisant soit par tranches horizontales, soit par bandes verticales. Plus précisément, chaque bloc 25 a une forme parallélépipédique rectangle formée de deux demi-blocs 26 et 27 de formes complémentaires appuyés l'un sur l'autre selon un plan incliné 28 de façon à pouvoir légèrement glisser l'un sur l'autre pour compenser les tolérances dimensionnelles de l'espace entre la cuve interne 2 et le réservoir externe en béton 3.

Comme on le voit sur les figures 2 et 3, pour réaliser la structure de calorifugeage, on forme des bandes verticales adjacentes 29a, 29b, 29c, 29d ... de blocs empilés 25, chaque bloc 25 d'une bande verticale (par exemple la bande 29) étant placé verticalement sur le bloc inférieur à partir du fond de l'espace entre la cuve interne 2 et le réservoir externe en béton 3, et les deux demi-blocs 26 et 27 étant disposés de façon complémentaire au même niveau, l'un (26) du côté de la cuve 2, l'autre (27) du côté du réservoir en béton 3 de façon à pouvoir glisser l'un sur l'autre dans un plan vertical et radialement par rapport à la cuve 2. Des joints souples ou compressibles 30 par exemple en laine de verre sont placés entre les deux demi-blocs superposés 26 (et 27) d'une même bande verticale (par exemple la bande 29b), des joints souples 31 (figure 3) par exemple en polyuréthane sont prévus entre deux bandes verticales adjacentes 29a, et 29b, 29 et 29c, ..., et un joint souple 32 par exemple en polyuréthane est prévu entre les demi-blocs 27 et la première barrière d'étanchéité 21.

D'autre part, sur les figures 2 et 3, un revêtement formé de panneaux verticaux de polyuréthane 33 avec des joints en forme de gradin, est prévu entre le blocs 25 et la seconde barrière d'étanchéité 24. Plus précisément, ces panneaux 33 sont uniquement collés sur la seconde barrière d'étanchéité 24 et ils sont reliés entre eux par deux joints plats 34 par exemple en laine de verre. On a représenté en 35 un bloc de forme particulière en mousse de polystyrène placé dans la partie inférieure de la structure de calorifugeage.

En se reportant toujours à la figure 2, la structure de calorifugeage disposée entre la sole 4 du réservoir en béton 3 et le fond 36 de la cuve 2, comprend un premier revêtement mince continu 41 formant une première barrière d'étanchéité collée sur la sole 4 du réservoir en béton 3, et le second revêtement mince continu 24 en »triplex« formant la seconde barrière d'étanchéité recouvert d'une pellicule de protection 42 par exemple à base d'epoxy. Ce second revêtement 24 est donc disposé d'une façon continue sur les parois verticales de la cuve 2 et sur des panneaux 43 en matériau isolant tel que la mousse de verre, un joint souple 44 étant interposé entre ces panneaux 43 et la première barrière d'étanchéité 41.

On a représenté en 45 un bloc spécial par exemple de polyuréthane d'une forme complémentaire à celle du bloc 35, le second revêtement 24 formant la seconde barrière d'étanchéité étant interposé entre les deux blocs 35 et 45. En outre, une couche de sable 46 ou d'un autre matériau appropriée est interposé entre le fond 36 de la cuve 2 et la pellicule de protection 42 de la seconde barrière d'étanchéité (ou barrière d'étanchéité supérieure) 24.

En se reportant aux figures 4 et 5 qui représentent une variante des figures 2 et 3, dans lesquelles les éléments identiques à ceux des figures 2 et 3 ont le même chiffre de référence, pour réaliser la structure de calorifugeage, on forme des niveaux successifs horizontaux 49a, 49b, 49c, 49d ... de blocs 25 placés côte à côte dans un même niveau et verticalement empilés d'un niveau à l'autre, les deux demi-blocs 26 et 27 étant disposés de façon complémentaire au même niveau l'un (26) du côté de la cuve 2 et l'autre (27) du côté du réservoir en béton 3 de façon à pouvoir glisser l'un sur l'autre dans un plan horizontal et tangentiellement par rapport à la cuve 2. Des joints souples ou compressibles 50 par exemple en laine de verre sont placés entre les deux demi-blocs consécutifs 26 et 27 d'un même niveau horizontal (par exemple le niveau 49c), et un joint souple 51 par exemple en polyuréthane est placé entre chaque niveau horizontal 49a, 49b, 49c, 49d ... au niveau des demi-blocs 27 et la première barrière d'étanchéité 21.

En se reportant maintenant aux figures 6, 7 et 8, dans lesquelles les éléments identiques à ceux des figures 2 et 3 ont le même chiffre de référence, on fixe par collage de place en place sur la paroi verticale 23 de la cuve 2, des picots 60 s'étendant perpendiculairement à cette paroi, et on monte sur ces picots 60 des panneaux 61 de matière isolante telle que la laine de verre au moyen de manchons tubulaires 62 supportant ces panneaux 61. Plus précisément, les picots 60 comportent un filetage 63 et les manchons 62 comportent également un filetage 64 d'un diamètre supérieur à celui du filetage 63, de sorte que lors de l'insertion des manchons 62 dans les picots 60, les deux filetages 63 et 64 sont garnis par exemple de colle, assurant ainsi une excellente adhésion des manchons 62 sur les picots 60. En outre, les panneaux de laine de verre 61 sont retenus au moyen d'un treillage de fils de fer 65.

Des panneaux 70a, 70b, ... (figures 7 et 8) par exemple en contre-plaqué, comportent sur leur périphérie des échancrures alternée d'un panneau à l'autre et réalisées au niveau des manchons 62, chaque panneau comportant par exemple six échancrures. Ainsi, sur les figure 8, on a représenté le panneau 70a avec, sur son bord supérieur deux échancrures 71 a et 71 b, et on a représenté le panneau 70b avec, sur son bord inférieur deux échancrures 72a et 72b inversées par rapport aux échancrures 71 a et 71 b du panneau 70a, et ses quatre autres échancrures 72c, 72d, 72e et 72f. Ainsi, pour le montage de ces panneaux 70a et 70b, et en supposant le panneau 70a monté, la position alternée des échancrures 72a et 72b du bord inférieur du panneau 70b par rapport aux échancrures 71 a et 71 b du bord supérieur du panneau 70a permet au panneau 70b de venir reposer, avec cependant un très léger jeu, sur le panneau 70a. Par les échancrures 72a, 72b, 72c: ... du panneau 70b, on emboite ensuite des clips 75 (figure 7) dans les manchons 62 assurant ainsi le maintien du panneau 70b en place. Et, on positionne tous les autres panneaux de la même manière. On notera ici que les clips 75 présentent une ligne de cassure préférentielle représentée par la lettre A, ce qui permet aux panneaux 70a, 70b ... dn rester en place lorsque les parois verticales 23 de la cuve 2 se rétractent.

Sur la face externe des panneaux 70a, 70b ..., on fixe par exemple par collage les bandes ou les panneaux destinés à former la seconde barrière d'étanchéité, par exemple en triplex et on les jointoie de façon étanche. On a matérialisé en 76 ce joint étanche.

Comme on le voit sur la figure 6, la structure de calorifugeage comprend uniquement un empilage des blocs 25 interposés entre les deux barrières d'étanchéité 21 et 24. Comme dans le cas des figures 2 et 3, on peut former par exemple des bandes verticales adjacentes 29a, 29b .... de blocs empilés 25, chaque bloc d'une bande verticale (par exemple la bande 29b) étant placé verticalement sur le bloc inférieur à partir du fond de l'espace entre la cuve interne 2 et le réservoir externe en béton 3, et les deux demi-blocs 26 et 27 étant disposés de façon complémentaire au même niveau, l'un (26) du côté de la cuve 2, l'autre (27) du côté du réservoir en béton 3 de façon à pouvoir glisser l'un sur l'autre dans un plan vertical et radialement par rapport à la cuve 2.

En se reportant à la figure 9, et dans laquelle les éléments identiques à ceux de la figure 2 ont le même chiffre de référence, le revêtement formé des panneaux de polyuréthane 33 est fixé, par collage, sur la première barrière d'étanchéité 21, le long des parois verticales 22 du réservoir externe en béton 3. Comme dans le cas de la figure 2, les panneaux 33 sont reliés entre eux par deux joints plats 34 par exemple en laine de verre. La seconde barrière d'étanchéité 24 est ensuite fixée, par collage, sur ces panneaux de polyuréthane 33, puis on monte entre la seconde barrière d'étanchéité 24 et les parois verticales 23 de la cuve l'empilage des blocs 25 pour former la structure de calorifugeage. Plus précisément, ces blocs 25 sont fixés, par collage, sur la seconde barrière d'étanchéité 24, et ils sont simplement en contact avec les parois verticales 23 de la cuve. Comme précédemment, chaque bloc 25 a une forme parallélépipédique rectangle formée de deux demi-blocs 26 et 27 de formes complémentaires appuyés l'un sur l'autre selon un plan incliné 28 de façon à pouvoir légèrement glisser l'un sur l'autre pour compenser les tolérances dimensionnelles de l'espace entre la cuve interne 2 et le réservoir externe en béton 3.

Comme dans le cas de la figure 4, on peut former par exemple des niveaux successifs horizontaux 49a, 49b, ... de blocs 25 placés côte à côte dans un même niveau et verticalement empilés d'un niveau à l'autre, les deux demi-blocs 26 et 27 étant disposés de façon complémentaire au même niveau, l'un (26) du côté de la cuve 2, l'autre (27) du côté du réservoir en béton 3 de façon à pouvoir glisser l'un sur l'autre dans un plan horizontal et tangentiellement par rapport à la cuve 2.

En se reportant maintenant à la figure 10, et dans laquelle les éléments identiques à ceux de la figure 3 ont le même chiffre de référence, un puits d'accès vertical 80 s'étendant sur toute la hauteur de la structure de calorifugeage est ménagé entre le réservoir externe en béton 3 et la cuve interne 2. Dans ce puits 80, est disposée une armature rigide 81 formant cage solidaire d'un bloc de mousse de poluyréthane 25a qui est directement en contact avec la seconde barrière d'étanchéité 24. Cette armature rigide 81 permet de transmettre au réservoir en béton 3 les efforts appliqués sur les parois verticales 23 de la cuve interne 2.

Ce ou ces puits d'accès 80 (on peut par exemple en prévoir quatre sur le contour du réservoir de stockage) sont très utiles pour pouvoir effectuer une réparation, par exemple en cas d'une fuite dans la cuve interne 2. A cet effet, on insuffle de l'air sous la cuve interne sèche 2, et par des moyens appropriés, on fait tourner la cuve sur le coussin d'air ainsi formé pour positionner la fuite en face d'un puits d'accès 80. Dès lors, le réparateur peut descendre dans le puits grâce à l'échafaudage 81 et effectuer ensuite la réparation.

On ajoutera enfin que les matétiaux constituant la structure de calorifugeage ont déjà été testés et ils ont été approuvés par plusieurs organismes officiels.

## Revendications

1. Procédé de construction d'un réservoir (1) de stockage d'un liquide à basse température, tel que du gaz naturel liquéfié, comprenant une cuve interne (2) en acier et une enveloppe ou réservoir (3) externe en béton, séparé de ladite cuve par un espace de largeur relativement faible et complètement rempli d'un calorifugeage (20) comprenant un ensemble de blocs (25) empilés en matière isolante, caractérisé en ce qu'il consiste à construire au préalable le réservoir externe (3) et à y monter la cuve interne (2), puis dans ledit espace entre ladite cuve interne (2) et ledit réservoir externe (3), à disposer sur la paroi interne (22) dudit réservoir externe (3) un revêtement mince continu (21) formant une première barrière d'étanchéité, et à disposer entre ladite cuve interne (2) et ledit premier revêtement (21), un second revêtement mince continu (24) en matériau cryogénique formant une seconde barrière d'étanchéité; puis à remplir ledit espace au moyen desdits blocs (25) rigides, chaque bloc (25) ayant une forme parallélépipédique rectangle formée de deux demi-blocs (26, 27) de formes complémentaires appuyés l'un sur l'autre selon un plan incliné, l'empilage desdits blocs (25) se faisant par tranches horizontales ou par bandes verticales, et la structure composite formée desdits blocs (25) et dudit second revêtement mince (24) étant portée par le réservoir (3) en béton.

2. Procédé de construction selon la revendication 1, caractérisé en ce qu'il consiste à supporter le fond (36) de la cuve (2) a l'intérieur du réservoir au moyen d'un calorifugeage comprenant les deux barrières d'étanchéité précités (21, 24) entre lesquelles sont placés des panneaux (43) en matériau isolant tel que de la mousse de verre une couche de sable (46) ou d'un autre matériau approprié étant interposée entre le fond (36) de la cuve (2) et la barrière d'étanchéité supérieure (24).

3. Procédé de construction selon la revendication 1 ou 2, caractérisé en ce que, le long des parois verticales (23) de la cuve (2), il consiste à poser le long de ces parois verticales, sans les fixer définitivement, les bandes ou les panneaux du matériau destinés à former la seconde barrière d'étanchéité (24) précitée et à les jointoyer de façon étanche.

4. Procédé de construction selon la revendication 2, caractérisé en ce qu'il consiste à prévoir, entre les blocs précités et la deuxième barrière d'étanchéité précitée (24), des panneaux de polyuréthane (33) fixés, par exemple collés, sur la deuxième barrière d'étanchéité.

5. Procédé de construction selon la revendication 3 ou 4, caractérisé en ce que les bandes de matériau formant la seconde barrière d'étanchéité (24) sont suspendues verticalement par leur extrémité supérieure à une attache prévue au sommet du réservoir.

6. Procédé de construction selon la revendication 3 ou 4, caractérisé en ce que les bandes de matériau formant la seconde barrière d'étanchéité (24) sont posées initialement le long des parois verticales (23) de la cuve par aimantation, par exemple au moyen de petits blocs d'élastomère magnétique solidaires desdites bandes.

7. Procédé de construction selon la revendication 3, caractérisé en ce qu'il consiste à fixer, de place en place, sur la paroi externe (23) de la cuve (2), des picots (60) s'étendant perpendiculairement à cette paroi, à monter sur ces picots des panneaux (61) de matière isolante telle que de la laine de verre au moyen de manchons tubulaires (62) supportant les panneaux et enfilés par exemple sur les picots, à fixer sur ces manchons des panneaux (70a, 70b) par exemple de contre-plaqué au moyen de clips (75) emboités dans les manchons et maintenant ces panneaux en place, ces clips présentant une ligne de cassure préférentielle (A), puis, à fixer sur la face externe de ces panneaux les bandes ou les panneaux de matériau cryogénique destinés à former la seconde barrière d'étanchéité (24) et à les jointoyer de façon étanche.

8. Procédé de construction selon la revendication 3, caractérisé en ce qu'il consiste à fixer, par exemple par collage, des panneaux de polyuréthane (33) sur la première barrière d'étanchéité précitée (21) le long des parois verticales du réservoir (3); à fixer, par exemple par collage, la seconde barrière d'étanchéité (24) précitée sur ces panneaux de polyuréthane; puis à monter entre ladite seconde barrière d'étanchéité et la paroi externe de la cuve, l'empilage des blocs (25) blocs (25) précités pour former la structure de calorifugeage.

9. Procédé de construction selon l'une des revendications 3 à 8, caractérisé en ce que, pour réaliser la structure de calorifugeage précitée, il consiste à former successivement des bandes verticales adjacentes (29a, 29b, 29c, 29d) précitées empilées, chaque bloc (25) d'une bande verticale étant placé verticalement sur le bloc inférieur à partir du fond de l'espace précité.

10. Procédé de construction selon la revendication 9, caractérisé en ce que des joints (30) souples ou compressibles par exemple en laine de verre sont placés entre les demi-blocs (26, 27) superposés d'une même bande verticale, et des joints souples (31) par exemple en polyuréthane sont prévus entre deux bandes verticales adjacentes (29a, 29b), un joint souple (32) pouvant éventuellement être prévu entre les bandes de blocs et la première barrière d'étanchéité (21).

11. Procédé de construction selon l'une des revendications 3 à 8, caractérisé en ce que, pour réaliser la structure de calorifugeage précitée, il consiste à former à partir du fond, des niveaux successifs horizontaux (49a, 49b, 49c, 49d) de blocs (25) placés côte à côte dans un même niveau et verticalement empilés d'un niveau à l'autre.

12. Procédé de construction selon la revendication 11, caractérisé en ce que des joints (50, 51) souples ou compressibles sont placés entre les demi-blocs (26, 27) consécutifs d'un même niveau horizontal, et entre la première barrière d'étanchéité et chaque niveau horizontal précité.

13. Procédé de construction selon l'une des revendications précédentes, caractérisé en ce qu'il consiste à ménager, dans la structure de calorifugeage précitée, un puits d'accès vertical (80) s'étendant sur toute la hauteur de cette structure, et à disposer dans ce puits une armature rigide (81) formant cage, pour la transmission des efforts au réservoir (3), la cuve (2) pouvant, pour une réparation, être supportée temporairement par un coussin d'air permettant sa rotation autour de son axe vertical pour l'amener en face d'un puits d'accès de l'endroit à réparer.

14. Procédé de construction selon l'une des revendications précédentes, caractérisé en ce que les blocs (25) précités sont réalisés en mousse de polystyrène.

15. Procédé de construction selon l'une des revendications 1 à 3 et 5 à 14, caractérisé en ce que les blocs (25) précités la seconde barrière d'étanchéité (24) précitée adjacents à sont fixés à celle-ci.

16. Réservoir de stockage de liquide à basse température, tel que du gaz naturel liquéfié, caractérisé en ce qu'il est obtenu par exécution du procédé décrit dans l'une des revendications précédentes.

## Patentansprüche

1. Verfahren zum Bau eines Behälters (1) zur Lagerung einer Flüssigkeit bei niedriger Temperatur wie verflüssigtes Erdgas, mit einem inneren Gefäß (2) aus Stahl und einem äußeren Mantel bzw. Behälter (3) aus Beton, der von dem besagten Gefäß durch einen Raum von verhältnismäßig schwacher Breite, der vollständig mit einer eine Gesamtheit von gestapelten Blöcken (25) aus Isolierstoff umfassenden Wärmedämmung gefüllt ist, getrennt ist, dadurch gekennzeichnet, daß es darin besteht, den äußeren Behälter (3) vorher zu bauen und darin das innere Gefäß (2) anzuordnen, sodann in dem besagten Raum zwischen dem besagten inneren Gefäß (2) und dem besagten äußeren Behälter (3) einen dünnen durchgehenden, eine erste Dichtheitssperre bildenden Überzug an der inneren Wandung (22) des besagten äußeren Behälters (3) anzubringen, und zwischen dem besagten inneren Gefäß (2) und dem besagten ersten Überzug (21), einen zweiten dünnen durchgehenden, eine zweite Dichtigkeitssperre bildenden Überzug (24) aus Tiefsttemperaturstoff anzuordnen; sodann den besagten Raum mittels der besagten steifen Blöcke (25) auszufüllen, wobei jeder Block (25) eine rechteckige quaderförmige Gestalt hat, die aus zwei sich entlang einer schiefen Ebene gegeneinander abstützenden Halbblöcke (26, 27) von einander ergänzenden Gestalten besteht, wobei das Aufstapeln der besagten Blöcke (25) in waagerechten Schichten oder lotrechten Streifen geschieht und wobei das aus den besagten Verbundblöcken (25) und dem besagten zweiten dünnen Überzug (24) bestehende Gebilde von dem Betonbehälter (3) getragen wird.

2. Bauverfahren nach Anspruch 1, dadurch gekennzeichnet, daß es darin besteht, den Boden (36) des Gefäßes (2) innerhalb des Behälters mittels einer die beiden vorgenannten Dichtigkeitssperren (21, 24) umfassenden Wärmedämmung zu unterstützen, zwischen welchen Platten (43) aus einer Isolierschicht wie Glasschaum angeordnet sind, wobei eine Schicht aus Sand (46) oder einem anderen geeigneten Werkstoff zwischen dem Boden (36) des Gefäßes (2) und der oberen Dichtigkeitssperre (24) eingefügt ist.

3. Bauverfahren nach Anspruch 1 oder 2, dadurch gekennzeichnet, daß es darin besteht, entlang der lotrechten Wandungen (23) des Gefäßes (2), die zur Bildung der vorgenannten zweiten Dichtigkeitssperre (24) bestimmten Streifen oder Platten aus dem Werkstoff anzubringen ohne sie endgültig zu befestigen und sie dicht zu verfugen.

4. Bauverfahren nach Anspruch 2, dadurch gekennzeichnet, daß es darin besteht, zwischen den vorgenannten Blöcken und der vorgenannten zweiten Dichtigkeitssperre (24) an der zweiten Dichtigkeitssperre befestigte, z. B. angeklebte Polyurethanplatten (33) vorzusehen.

5. Bauverfahren nach Anspruch 3 oder 4, dadurch gekennzeichnet, daß die die zweite Dichtigkeitssperre (24) bildenden Werkstoffstreifen lotrecht mit ihrem oberen Ende an einer an der Decke des Behälters vorgesehenen Halterung aufgehängt sind.

6. Bauverfahren nach Anspruch 3 oder 4, dadurch gekennzeichnet, daß die die zweite Dichtigkeitssperre (24) bildenden Werkstoffstreifen ursprünglich entlang der lotrechten Wandungen (23) des Gefäßes durch Magnetisierung, z. B. mittels kleinen magnetischen mit den besagten Streifen fest verbundenen Elastomerklötzen angebracht sind.

7. Bauverfahren nach Anspruch 3, dadurch gekennzeichnet, daß es darin besteht, von Stelle zu Stelle an der Außenwandung (23) des Gefäßes (2) sich senkrecht zu dieser Wandung erstreckende Stifte (60) zu befestigen, an diesen Stiften Platten (61) aus Isolierstoff wie Glaswolle mittels die Platten tragenden und z. B. auf die Stifte aufgeschobenen rohrförmigeh Hülsen (62) anzuordnen, an diesen Hülsen Platten (70a, 70b) z. B. aus Sperrholz mittels in die Hülsen eingesteckten und diese Platten an Ort und Stelle haltenden Klemmen anzubringen, wobei diese Klemmen eine bevorzugte Bruchlinie (A) aufweisen, sodann an der Außenseite dieser Platten die zur Bildung der zweiten Dichtigkeitssperre (24) bestimmten Streifen bzw. Platten aus Tiefsttemperaturwerkstoff zu befestigen und sie dicht zu verfugen.

8. Bauverfahren nach Anspruch 3, dadurch gekennzeichnet, daß es darin besteht, Polyurethanplatten (33) an der vorgenannten ersten Dichtigkeitssperre (21) entlang der lotrechten Wandungen des Behälters (3) zu befestigen, z. B. anzukleben; die vorgenannte zweite Dichtigkeitssperre (24) an diesen Polyurethanplatten zu befestigen, z. B. anzukleben; sodann zwischen der besagten zweiten Dichtigkeitssperre und der Außenwandung des Gefäßes den Stapel der vorgenannten Blöcke (25) anzuordnen, um das Wärmedämmungsgefüge zu bilden.

9. Bauverfahren nach einem der Ansprüche 3 bis 8, dadurch gekennzeichnet, daß, um das vorgenannte Wärmedämmungsgefüge herzustellen, es darin besteht, vorgenannte aufgestapelte einander angrenzende lotrechte Streifen (29a, 29b, 29c, 29d) aufeinanderfolgend zu bilden, wobei jeder Block (25) eines lotrechten Streifens lotrecht auf den unteren Block vom Boden des vorgenannten Raumes ab aufgesetzt wird.

10. Bauverfahren nach Anspruch 9, dadurch gekennzeichnet, daß nachgiebige oder zusammendrückbare Dichtungen (30) z. B. aus Glaswolle zwischen den übereinander liegenden Halbblöcken (26, 27) eines selben lotrechten Streifens angeordnet sind und nachgiebige Dichtungen (31) z. B. aus Polyurethan zwischen zwei aneinandergrenzenden lotrechten Streifen (29a, 29b) vorgesehen sind, wobei eine nachgiebige Dichtung (32) zwischen den Streifen von Blöcken und der ersten Dichtigkeitssperre (21) gegebenenfalls vorgesehen werden kann.

11. Bauverfahren nach einem der Ansprüche 3 bis 8, dadurch gekennzeichnet, daß, um das vorgenannte Wärmedämmungsgebilde herzustellen, es darin besteht, vom Boden ab aufeinanderfolgende waagerechte Lagen (49a, 49b, 49c, 49d) von in einer selben Lage nebeneinander liegenden und von einer Lage zur anderen lotrecht gestapelten Blöcken (25) zu bilden.

12. Bauverfahren nach Anspruch 11, dadurch gekennzeichnet, daß nachgiebige oder zusammendrückbare Dichtungen (50, 51) zwischen den aufeinanderfolgenden Halbblöcken (26, 27) einer selben waagerechten Lage und zwischen der ersten Dichtigkeitssperre und jeder vorgenannten waagerechten Lage eingesetzt sind.

13. Bauverfahren nach einem der vorangehenden Ansprüche, dadurch gekennzeichnet, daß es darin besteht, in dem vorgenannten Wärmedämmungsgebilde einen sich über die gesamte Höhe dieses Gebildes erstreckenden lotrechten Zugangsschacht (80) auszusparen und in diesem Schacht eine käfigartige starre Bewährung (81) zur Übertragung der Kräfte an den Behälter (3) einzufügen, wobei das Gefäß (2) zwecks einer Ausbesserung zeitweilig durch ein Luftkissen getragen werden kann, welches sein Drehen um seine lotrechte Achse herum ermöglicht, um es vor einen Schacht zum Zugang zu der auszubessernden Stelle zu bringen.

14. Bauverfahren nach einem der vorangehenden Ansprüche, dadurch gekennzeichnet, daß die vorgenannten Blöcke (25) aus Polystyrenschaum hergestellt sind.

15. Bauverfahren nach einem der Ansprüche 1 bis 3 und 5 bis 14, dadurch gekennzeichnet, daß die an die vorgenannte zweite Dichtigkeitssperre (24) angrenzenden vorgenannten Blöcke (25) an dieser befestigt sind.

16. Behälter zur Speicherung einer Flüssigkeit bei niedriger Temperatur wie verflüssigten Erdgas, dadurch gekennzeichnet, daß er durch die Durchführung des in einem der vorangehenden Ansprüche beschriebenen Verfahrens hergestellt wird.

## Claims

1. Method of building a tank (1) for storing a liquid at low temperature such as liquefied natural gas, comprising an inner steel casing (2) and an outer concrete shell or container (3) separated from the said casing by a space of a relatively small width and fully filled with a lagging (20) comprising an assembly of stacked blocks (25) of insulating material, characterized in that it consists in previously building the outer container (3) and in mounting the inner casing (2) therein, then in providing within the said space between the said inner casing (2) and the said outer container (3) onto the inner wall (22) of the said outer container (3) a continuous thin lining (21) forming a first fluid-tight barrier, and in providing between the said inner casing (2) and the said first lining (21) a second continuous thin lining (24) of cryogenic material forming a second fluid-tight barrier; then in filling up the said space by means of the said rigid blocks (25), each block (25) having a rectangular parallelepipedic shape consisting of two half blocks (26, 27) of complementary shapes bearing the one upon the other along an inclined plane, the stacking of the said blocks (25) being done in horizontal tiers or in vertical strips and the composite structure formed of the said blocks (25) and of the said second thin lining (24) being carried by the concrete container (3).

2. Method of building according to claim 1, characterized in that it consists in supporting the bottom (36) of the casing (2) inside of the container by means of a lagging comprising both aforesaid fluid-tight barriers (21, 24) between which are placed panels (43) of insulating material such as glass foam, a layer of sand (46) or of another suitable material being interposed between the bottom (36) of the casing (2) and the upper fluidtight barrier (24).

3. Method of building according to claim 1 or 2, characterized in that, along the vertical walls (23) of the casing (2), it consists in laying along these vertical walls without affixing them permanently the strips or panels of the material intended to form the second aforementioned fluid-tight barrier (24) and in tightly jointing them.

4. Method of building according to claim 2, characterized in that it consists in providing, between the aforesaid blocks and the aforesaid second fluid-tight barrier (24), panels of polyurethane (33) secured, for instance stuck, to the second fluid-tight barrier.

5. Method of building according to claim 3 or 4, characterized in that the strips of material forming the second fluid-tight barrier (24) are vertically suspended with their upper end from an attachment provided at the top of the container.

6. Method of building according to claim 3 or 4, characterized in that the strips of material forming the second fluid-tight barrier (24) are initially laid along the vertical walls (23) of the casing through magnetizing for instance by means of small blocks of magnetic elastomer made fast with said strips.

7. Method of building according to claim 3, characterized in that it consists in securing from place to place onto the outer wall (23) of the casing (2) pins (60) extending at right angles to this wall, in mounting onto these pins panels (61) of insulating material such as glass wool by means of tubular sleeves (62) supporting the panels and slipped for instance onto the pins, in securing onto these sleeves panels (70a, 70b) for instance of plywood by means of clips (75) fitted into the sleeves and keeping these panels in place, these slips exhibiting a preferential breaking line (A), then in affixing onto the outer face of these panels the strips or panels of cryogenic material intended to form the second fluid-tight barrier (24) and in jointing them tightly.

8. Method of building according to claim 3, characterized in that it consists in securing for instance through bonding polyurethane panels (33) onto the aforesaid first fluid-tight barrier (21) along the vertical walls of the container (3); in securing for instance through glueing the aforesaid second fluid-tight barrier (24) onto these polyurethane panels; then in mounting between the said second fluid-tight barrier and the outer wall of the casing the stack of the aforesaid blocks (25) to form the lagging structure.

9. Method of building according to one of claims 3 to 8, characterized in that for making the aforesaid lagging structure it consists in successively forming aforesaid stacked adjacent vertical strips (29a, 29b, 29c, 29d), each block (25) of a vertical strip being placed vertically onto the lower block from the bottom of the aforesaid space.

10. Method of building according to claim 9, characterized in that yielding or compressible joints (30) for instance of glass wool are placed between the superposed half blocks (26, 27) of a same vertical strip and flexible joints (31) for instance of polyurethane are provided between two adjacent vertical strips (29a, 29b), a flexible joint (32) being possibly provided between the strips of blocks and the first fluid-tight barrier (21).

11. Method of building according to one of claims 3 to 8, characterized in that for carrying out the aforesaid lagging construction it consists in forming from the bottom successive horizontal levels (49a, 49b, 49c, 49d) of blocks (25) placed side by side on a same level and vertically stacked from one level to the other.

12. Method of building according to claim 11, characterized in that yielding or compressible joints (50, 51 ) are placed between the successive half blocks (26,27) of a same horizontal level and between the first fluid-tight barrier and each aforesaid horizontal level.

13. Method of building according to one of the foregoing claims, characterized in that it consists in providing within the aforesaid lagging construction a vertical access pit (80) extending throughout the height of this structure and in disposing into this pit a rigid cage-like frame (81) for the conveyance of the forces to the container (3), the casing (2) being possibly temporarily supported for a repair by an air cushion allowing its rotation about its vertical axis to bring it in registration with one pit of access to the spot to be repaired.

14. Method of building according to one of the foregoing claims, characterized in that the aforesaid blocks (25) are made from polystyrene foam.

15. Method of building according to one of claims 1 to 3 and 5 to 14, characterized in that the aforesaid blocks (25) adjacent to the aforesaid second fluid-tight barrier (24) are secured to the latter.

16. Tank for storing a liquid at low temperature such as liquefied natural gas, characterized in that it is made by carrying out the method described in one of the foregoing claims.
